# EUROPÄISCHE PATENTSCHRIFT

(11) **EP 0 224 010 B1**
(45) Veröffentlichungstag und Bekanntmachung des Hinweises auf die Patenterteilung: **16.01.1991**
(21) Anmeldenummer: 86114378.2
(22) Anmeldetag: 17.10.1986
(51) Int. Cl.: B25D 17/00, B25D 16/00

(54) **Motorisch angetriebenes Handwerkzeug für bohrenden oder schlagbohrenden Betrieb**
Portable power-actuated tool for drilling with or without percussion
Outil portatif à moteur pour perçage avec ou sans percussion

(30) Priorität: 19.11.1985 DE 3540964
(43) Veröffentlichungstag der Anmeldung: 03.06.1987
(73) Patentinhaber: ROBERT BOSCH GMBH, 70442 Stuttgart (DE)
(72) Erfinder: Wanner, Karl, Dr.-Ing., D-7022 Leinfelden-Echterdingen (DE)

(56) Entgegenhaltungen:
- DE-A- 2 034 363
- DE-A- 2 755 960
- DE-A- 3 039 617
- DE-A- 3 103 286
- DE-A- 3 235 544
- DE-B- 2 157 984
- DE-B- 2 229 388
- DE-U- 1 942 985

## Beschreibung

Die Erfindung geht aus von einem motorisch getriebenen Handwerkzeug nach der Gattung des Hauptanspruchs. Aus der DE-A-3 039 617 ist ein solches Handwerkzeug bekannt, das eine von einer Feder beaufschlagte Sicherheitskupplung aufweist, deren übertragenes Grenzdrehmoment jedoch nicht einstellbar und nicht von außen beeinflußbar ist.

Die DE-B-2 157 984 zeigt eine Schutzvorrichtung an (stationären) Werkzeugmaschinen, bei der das auf das Werkzeug übertragene Drehmoment von einer Kupplung abhängt, deren Grenzdrehmoment von einer elektromagnetischen Spule bestimmt wird. Bei dieser Vorrichtung kuppelt die Kupplung bei nicht stromdurchflossener Spule ganz aus. Die Anpreßkraft der Kupplungsteile muß vollständig von der Spule aufgebracht werden, was eine großvolumige Spule und hohe Ströme erfordert.

Aus der DE-B-2 229 388 ist ein Handwerkzeug bekannt, bei dem jedoch eine zusätzliche Handhabe für das Handwerkzeug zur Veränderung des Übertragungsdrehmoments erforderlich ist. Einhändiges Bohren bzw. Schlagbohren ist somit nicht möglich. Zudem erfordert das Umschalten des Übertragungsdrehmoments mit dem Zusatzhandgriff eine Schaltbewegung quer zur Bohrerlängsachse. Das hat eine unerwünschte Querbelastung des Bohrers zur Folge und destabilisiert die Lage des Handwerkzeugs in den Händen des Bedienenden.

Das erfindungsgemäße Handwerkzeug mit den kennzeichnenden Merkmalen des Hauptanspruchs hat demgegenüber den Vorteil, daß das Grenzdrehmoment während des Betriebs der Handwerkzeugmaschine durch Betätigen einer leicht zugänglichen und nur geringe Druckkräfte erfordenden Drucktaste erhöht werden kann. Damit ist auch ein einhändiges Halten der Handwerkzeugmaschine möglich, ohne daß der Bohrer untypisch durch Querkräfte belastet wird.

Durch die in den Unteransprüchen aufgeführten Maßnahmen sind vorteilhafte Weiterbildungen und Verbesserungen des im Hauptanspruch angegebenen Handwerkzeugs möglich. Besonders vorteilhaft und sicherheitsfördernd sind die beim Loslassen selbsttätig un ihre Ruhestellung zurückkehrende Drucktaste und das Sperrglied für diese Drucktaste. Durch diese Maßnahmen kann ein ungewolltes Erhöhen des Übertragungsdrehmoment oder Beibehalten des erhöhten Übertragungsdrehmoments vermieden werden.

Ein Ausführungsbeispiel des Erfindungsgegenstandes ist in der Zeichnung dargestellt und in der nachfolgenden Beschreibung näher erläutert. Die Figur zeigt einen teilweise längsgeschnittenen Bohrhammer der nach der Erfindung gestaltet ist.

In einem Gehäuse 1 eines Bohrhammers, der eine Werkzeugaufnahme 2 und einen Handgriff besitzt, sind ein Schlagwerk 4 und ein Getriebe 5 für drehenden Antrieb angeordnet. Ein Motoritzel 6 treibt über ein Zahnrad 7 sowohl eine Buchse 8 eines Taumelscheibengetriebes als auch eine Spindel 9 an. Dabei ist der Antrieb für die Buchse 8 wahlweise über eine Kugelkupplung 10 zu- oder abschaltbar. Betätigt wird diese Kugelkupplung durch einen Bolzen 11, dessen Stellung durch eine Handhabe 12 in bekannter Weise wählbar ist. Die Drehbewegung der Spindel 9 wird durch deren Ritzel 13 auf ein Zahnrad 14 übertragen. Das Zahnrad 14 lagert konzentrisch zur Werkzeugaufnahme 2 auf einem Zylinder 15, der Teil des Schalgwerkes 4 ist. Dieser Zylinder 15 ist in bekannter, hier nicht näher dargestellter Weise ausgebildet, zur Drehmitnahme eines in der Werkzeugaufnahme 2 gehaltenen Bohrers 16. Durch eine Kupplung 17 wird die Drehbewegung des Zahnrades 14 auf den Zylinder 15 übertragen. Die Kupplung 17 ist als das übertragene Drehmoment begrenzende Sicherheitkupplung ausgebildet. Die Größe des hier übertragenen Drehmoments ist abhängig von der Kraft, mit der eine Schraubenfeder 18 das Zahnrad 14 in die Kupplungsstellung mit dem Zylinder 15 drängt. Ein gehäusefest gelagerter Elektromagnet 19 ist gegenüber der von der Schraubenfeder 18 abgewendeten Stirnfläche des Zahnrads 14 angeordnet. Er kann über Zuleitungen 20 und 21 mittels eines Schalters an Spannung gelegt werden, der durch eine Drucktaste 22 betätigbar ist. Durch die gewählte Anordnung des Elektromagneten 19 zum Zahnrad 14 kann dieser Elektromagnet 19 die Kraft erhöhen, mit der das Zahnrad 14 gegen die Kupplung 17 gepreßt wird. Damit läßt sich das mittels der Schraubenfeder 18 erzeugte Übertragungsdrehmoment wesentlich erhöhen. Im Extremfalle kann eine starre Verbindung zwischen dem Zahnrad 14 und dem Zylinder 15 hergestellt werden. Der Drucktaste 22 ist ein Sperrglied zugeordnet, das mittels eines Druckknopfes 23 aus einer Sperrstellung gegenüber der Drucktaste 22 entfernt werden kann. Die Drucktaste 22 ist also bei nichtbetätigtem Druckknopf 23 gegen unbeabsichtigtes Eindrücken gesperrt. Die Drucktaste 22 liegt unterhalb einer üblichen Drucktaste 24 zum Betätigen des Ein- und Ausschalters für den Motor des Handwerkzeuges. Diese Drucktaste 24 ist in bekannter Weise mittels eines Druckknopfes 25 in ihrer Einschaltstellung festlegbar.

Beim Arbeiten mit diesem Bohrhammer wird zunächst mit dem üblichen Übertragungsdrehmoment gearbeitet, dessen Größe vom Druck der Schraubenfeder 18 bestimmt ist. Trifft nun beispielsweise der Bohrer 16 während es Betriebs auf ein Armierungseisen, kann er sich im Bohrloch verklemmen. Zum Durchbohren dieses Armierungseisens wird ein höheres Mitnahmedrehmoment benötigt. Der Bedienende stellt sich bewußt auf diese Situation ein und betätigt zunächst den Druckknopf 23 und danach die so freigegebene Drucktaste 22. Über den mit dieser Drucktaste 22 betätigten Schalter wird der Elektromagnet 19 an Spannung gelegt. Das damit aufgebaute Magnetfeld zieht das Zahnrad 14 mit verstärkter Kraft in den Kupplungseingriff mit der Kupplung 17. Das Mitnahmedrehmoment dieser Kupplung ist so in der gewünschten Weise erhöht. Sobald die Drucktaste 22 losgelassen wird, wird auch die Stromversorgung für den Elektromagneten 19 abgeschaltet. Es stellt sich das alte, durch die Schraubenfeder 18 bestimmte Übertragungsdrehmoment an der Kupplung 17 ein.

## Patentansprüche

1. Motorisch angetriebenes Handwerkzeug (1) für bohrenden und/oder schlagenden Betrieb, mit einem eine Drucktaste (24) aufweisenden Ein- und Ausschalter für den Motor und mit einer das vom Handwerkzeug (1) auf den Bohrer (16) übertragene Drehmoment begrenzenden Sicherheitskupplung (17), deren eines Kupplungsteil (14) von einer Feder (18) gegen das andere gedrängt wird, dadurch gekennzeichnet, daß das übertragene Grenzdrehmoment einstellbar ist, indem die Kraft der Feder (18) durch die Kraft eines Elektromagneten (19) verstärkt wird, der mittels einer zusätzlichen, im Griffbereich der auch die Drucktaste (24) bedienenden Hand des Benutzers liegenden Handhabe (22) unter Spannung legbar ist.

2. Handwerkzeug nach Anspruch 1, dadurch gekennzeichnet, daß eine durch Federkraft ständig in ihre Ausschaltstellung gedrängte Drucktaste (22) zum Betätigen der Vorrichtung (19) zum Verstellen des Grenzdrehmoments mit einem Schalter so verbunden ist, daß dieser Schalter in gedrückter Stellung der Handhabe (22) geschlossen, in Ruhestellung der Handhabe (22) geöffnet ist.

3. Handwerkzeug nach Anspruch 2, dadurch gekennzeichnet, daß die Handhabe (22) mit einem Sperrglied (23) kombiniert ist, das die Handhabe (22) gegen Eindrücken sperren kann.

4. Handwerkzeug nach Anspruch 3, dadurch gekennzeichnet, daß das Sperrglied durch Federkraft ständig in seine Sperrstellung für die Drucktaste (22) gedrängt wird und mit einem Druckknopf (23) verbunden ist, der bei gesperrter Handhabe (22) aus dem Gehäuse (1) des Handwerkzeugs herausragt und eingedrückt die Handhabe freigibt.

5. Handwerkzeug nach Anspruch 4, dadurch gekennzeichnet, daß das Sperrglied bzw. der Druckknopf (23) selbst nicht sperrbar ist.

## Revendications

1. Outil portatif à moteur (1) pour perçage avec ou sans percussion, avec un interrupteur d'enclenchement ou de déclenchement du moteur comportant un bouton-poussoir (24) et avec un accouplement de sécurité limitant le couple de rotation transmis par l'outil portatif (1) au foret (16), accouplement dont une pièce (14) est poussée contre l'autre sous l'effet d'un ressort (18), caractérisé en ce que le couple de rotation limite transmis est réglable, car la force du ressort (18) peut être accrue par la force exercée par un électroaiment (19), qui peut être placé sous tension, au moyen d'une manette (22) se trouvant dans la zone d'action de la main de l'utilisateur pour utiliser le bouton à pression (24).

2. Outil portatif selon la revendication 1, caractérisé en ce qu'un bouton-poussoir (22) poussé de façon permanente par un ressort dans sa position de déclenchement est relié à un interrupteur pour mettre en service le dispositif (19) destiné à régler le couple de rotation limite, de façon que cet interrupteur soit fermé en pressant la manette (22) et soit ouvert en relachant la manette (22).

3. Outil portatif selon la revendication 2, caractérisé en ce que la manette (22) est combinée avec une pièce de blocage (23), qui peut verrouiller la manette (22) par enfoncement.

4. Outil portatif selon la revendication 3, caractérisé en ce que la pièce de blocage (23) est constamment maintenue par la force d'un ressort en position de verrouillage du bouton-poussoir (22) et est reliée à un bouton à pression (23), qui dans la position bloquée de la manette (22) dépasse du boîtier (1) de l'outil portatif et en appuyant libère la manette.

5. Outil portatif selon la revendication 4, caractérisé en ce que la pièce de blocage ou le bouton à pression (23) lui-même ne peut pas être bloqué.

## Claims

1. Motor-driven hand tool (1) for drilling or percussion operation, comprising an on/off switch, having a trigger (24), for the motor, and a safety clutch (17) limiting the torque transmitted by the hand tool (1) to the drill bit (16), one clutch part (14) of which safety clutch (17) is thrust by a spring (18) against the other clutch part, characterized in that the transmitted limit torque is adjustable by the force of the spring (18) being increased by the force of an electromagnet (19) which can be energized by means of an additional grip (22) lying in the gripping range of the hand of the user also operating the trigger (24).

2. Hand tool according to Claim 1, characterized in that a trigger (22), thrust constantly into its switch-off position by spring force, for actuating the device (19) for adjusting the limit torque is connected to a switch in such a way that this switch is closed in the depressed position of the grip (22) and open in the inoperative position of the grip (22).

3. Hand tool according to Claim 2, characterized in that the grip (22) is combined with a blocking element (23) which can block the grip (22) to prevent it being pressed in.

4. Hand tool according to Claim 3, characterized in that the blocking element is constantly thrust by spring force into its blocking position for the trigger (22) and is connected to a push-button (23) which, when grip (22) is blocked, projects from the housing (1) of the hand tool and, pressed in, releases the grip.

5. Hand tool according to Claim 4, characterized in that the blocking element or the push-button (23) itself cannot be blocked.
